# FASCICULE DE BREVET EUROPEEN

(11) **EP 1 186 349 B1**
(45) Date de publication et mention de la délivrance du brevet: **15.08.2007**
(21) Numéro de dépôt: 01402332.9
(22) Date de dépôt: 10.09.2001
(51) Int. Cl.: B05B 12/14, F17D 3/08

(54) **Dispositif de distribution d'un ou de plusieurs produits et procédé de distribution utilisant un tel dispositif**
Vorrichtung zur Ausgabe von ein oder mehreren Materialien und Ausgabeverfahren unter Verwendung dieser Vorrichtung
Device for delivering one or more materials and delivery method using the same

(30) Priorité: 11.09.2000 FR 0011544
(43) Date de publication de la demande: 13.03.2002
(73) Titulaire: ABB MC, 95310 Saint Ouen l'Aumône (FR)
(72) Inventeur: Naylor, Christophe Jean Yves, 26600 La Roche de Glun (FR)
(74) Mandataire: Thinat, Michel

(56) Documents cités:
- DE-A- 19 830 029
- US-A- 3 001 543
- US-A- 5 221 047

## Description

La présente invention concerne un dispositif de distribution d'un ou de plusieurs produits et un procédé de distribution utilisant un tel dispositif (cf. par exemple DE-A-198 30 029, correspondant au préambule de la revendication indépendante (1) de produit ).

Elle s'applique entre autre à la distribution de peinture, notamment en quantité, type et couleur différentes.

Les dispositifs de distribution de produits de ce type comprennent généralement au moins un organe de distribution proprement dit du ou de chaque produit et des moyens d'alimentation du ou de chaque organe en produit.

Lorsqu'il convient de distribuer simultanément plusieurs types dé produits de différentes natures, qu'il convient de maintenir séparés, on prévoit un organe de distribution pour chacun de ces produits. Dans ce cas, les moyens d'alimentation de ces organes de distribution sont agencés sous la forme de canalisations respectives assurant chacune l'alimentation d'un organe de distribution.

Dès lors, le nombre de canalisations d'alimentation augmente avec le nombre de produits que l'on souhaite distribuer.

De même, chaque canalisation est entièrement emplie du produit à distribuer en des points de distribution de produit répartis le long d'une chaîne de fabrication, de sorte que la quantité de peinture utilisée est supérieure à celle effectivement necessaire.

Le but de l'invention est de pallier ces inconvénients.

Elle a donc pour objet un dispositif de distribution de produits du type précité, dans lequel les moyens d'alimentation comportent une unique conduite d'alimentation dotée d'au moins un point de prélèvement de produit au niveau duquel le ou les organes respectifs de distribution de produit sont raccordés à la conduite, ledit dispositif comportant un ensemble d'au moins une paire de racleurs montés à coulissement étanche dans la conduite, à partir d'un poste d'admission de produit dans la conduite, au niveau duquel un volume prédéterminé de produit est introduit entre deux racleurs adjacents, jusqu'audit au moins un organe de distribution de produit, le ou chaque point de prélèvement de produit étant pourvu d'une butée amovible contre laquelle vient prendre appui le racleur aval, en considérant le sens d'écoulement de produit dans la conduite, lors d'une phase de distribution de produit, le poste d'admission de produit comportant en outre des moyens pour l'introduction d'un fluide moteur sous pression dans la conduite pour le transfert des racleurs le long de la conduite et dudit volume de produit, caractérisé en ce qu' à chaque paire de racleurs est associé un racleur additionnel, délimitant, avec le racleur amont de ladite paire, un volume de réception du fluide moteur.

Ce dispositif de distribution peut également comporter une ou plusieurs des caractéristiques suivantes, prises isolément selon toutes les combinaisons techniquement possibles : le poste d'admission de produit comporte en outre des moyens pour l'introduction d'un fluide de purge de la conduite en amont du racleur additionnel ;
- il comporte plusieurs paires de racleurs associées chacune à un racleur additionnel pour le transfert d'un train de produits différents séparés d'un volume de fluide moteur, la conduite étant pourvue de plusieurs points de prélèvement de produits, le poste d'admission de produit comportant des moyens pour l'introduction de produits respectifs entre les racleurs de chaque paire ;
- il comporte des canalisations secondaires d'alimentation de la conduite en fluide moteur et en fluide de purge et de vidange de cette dernière, s'étendant parallèlement à ladite conduite et en communication avec cette dernière en aval de chaque point de prélèvement de produit ;
- les canalisations secondaires d'alimentation et de vidange et les organes de distribution de produit sont raccordés à la canalisation par l'intermédiaire de vannes, chaque point de prélèvement de produit étant doté d'un organe de détection de racleur, raccordé à des moyens de commande de l'ouverture et de la fermeture des vannes en fonction du déplacement des racleurs dans la conduite ;
- chaque butée comporte un boisseau doté d'un passage adapté pour laisser passer les racleurs et monté déplaçable dans un raccord en communication avec la conduite, sous la commande des moyens de commande, entre une première position dans laquelle le boisseau constitue une butée sur laquelle vient prendre appui un racleur et une deuxième position dans laquelle le passage du boisseau est coaxial à la conduite ;
- chaque vanne de raccordement d'un organe de distribution à la conduite comporte un raccord qui est raccordé à la conduite et qui est doté d'un canal débouchant vers l'organe de distribution et un boisseau qui est doté d'un passage adapté pour laisser passer les racleurs et qui est monté à coulissement dans une chambre du raccord, sous la commande des moyens de commande, entre une position de repos, dans laquelle il repose sur un siège de manière à obturer le canal et autoriser la circulation des racleurs à travers le passage, et une position active d'ouverture dudit canal, dans laquelle il empêche le passage des racleurs ;
- la conduite est pourvue de moyens pour l'introduction d'un fluide sous pression dans la conduite, en aval des points de prélèvement de produit, de manière à repositionner les racleurs au niveau du poste d'admission de produit ;
- la conduite à une forme générale de boucle.
- le fluide moteur est un solvant pour ledit au moins un produit.

L'invention a également pour objet un procédé de distribution d'au moins un produit au moyen d'un dispositif de distribution tel que défini ci-dessus, caractérisé en ce qu'il comporte les étapes consistant à insérer au moins une paire de racleurs dans la conduite et un racleur additionnel; introduire un volume de produit entre les racleurs de chaque paire de racleurs ; injecter sélectivement un fluide moteur sous pression en amont du racleur amont d'au moins l'une des paires de racleurs de manière à transférer les racleurs correspondants et le volume de produit introduit entre ces derniers vers un point de prélèvement de produit ; activer l'organe de distribution correspondant de manière à distribuer une première quantité de produit ; et injecter séquentiellement des volumes de fluide moteur entre le racleur amont et le racleur additionnel de manière à transférer successivement les paires de racleurs vers des points de prélèvement de produit et activer les organes de distribution correspondants de manière à distribuer des quantités successives de produit.

Avantageusement, la ou les étapes d'injection du fluide moteur consistent à injecter un solvant sous pression dans la conduite en amont du racleur amont de ladite au moins une paire de racleurs.

De préférence, on détecte, après chaque phase de distribution de produit, le passage du racleur amont au-delà du point de prélèvement de produit et, en réponse à cette détection, on injecte dans le point de prélèvement et dans l'organe de distribution correspondant une quantité de solvant.

Postérieurement aux étapes de distribution de produits, l'on procède avantageusement à une purge de la conduite par injection d'un fluide sous pression.

Enfin, de préférence, l'on procède à une injection additionnelle de fluide dans la conduite en aval des racleurs de manière à les replacer au niveau du poste d'admission de produit.

D'autres caractéristiques et avantages de l'invention ressortiront de la description suivante, donnée uniquement à titre d'exemple, et faite en référence aux dessins annexés sur lesquels :
- la figure 1 représente une vue schématique d'un dispositif de distribution de produit conforme à l'invention ;
- la figure 2 est une vue, à plus grande échelle, d'une partie du dispositif de la figure 1, montrant le poste d'admission de produits ;
- la figure 3 est une vue en coupe d'une butée équipant la conduite du dispositif de la figure 1 ;
- la figure 4 est une vue en coupe d'un organe de distribution équipant la conduite du dispositif de distribution de la figure 1 ;
- les figures 5 à 9 illustrent différentes phases de fonctionnement du dispositif de distribution conforme à l'invention ;
- les figures 10 à 14 représentent des vues détaillées d'un exemple de réalisation du dispositif de distribution de produits conforme à l'invention, particulièrement adapté pour la distribution de produits de différentes natures ; et
- la figure 15 est une vue en coupe selon la ligne XV-XV de l'organe de distribution de la figure 4.

Sur la figure 1, on a représenté un dispositif de distribution de produits conforme à l'invention, désigné par la référence numérique générale 10.

Dans l'exemple de réalisation considéré, ce dispositif est destiné à la distribution de quantités de peinture. On conçoit cependant que l'invention s'applique à la distribution de tout type de produits fluides.

Plus particulièrement, dans l'exemple de réalisation représenté sur les figures, le dispositif de distribution est destiné à l'alimentation d'un ou de plusieurs pistolets pulvérisateurs de peinture.

Comme on le voit sur la figure 1, le dispositif 10 comporte principalement une conduite 12 d'alimentation équipée de points de prélèvement de produits, constitués par des raccords, tels que 14, 16 et 18, sur chacun desquels vient se brancher un pistolet pulvérisateur correspondant.

Dans l'exemple de réalisation représenté sur la figure 1, la conduite d'alimentation 12 est dotée de deux points de prélèvement de produits pour le raccordement de trois pistolets pulvérisateurs, l'un des points de prélèvement étant pourvu de deux raccords 14 et 16.

Comme on le conçoit, la conduite 12 peut être dotée d'un nombre quelconque de tels points de prélèvement, en fonction de l'application envisagée.

La conduite 12 comporte une première extrémité 20, constituant une extrémité amont, en considérant le sens d'écoulement de produit dans la conduite 12, et une extrémité opposée 22 aval.

L'extrémité amont 20 est équipée d'un poste d'admission de produits 24, qui sera décrit en détail par la suite.

L'extrémité aval 22, quant à elle, est pourvue d'un ensemble de buses, tel que 26, permettant la purge de la conduite 12 et le raccordement de sources d'alimentation de produits additionnelles, comme cela sera mentionné par la suite.

Le dispositif 10 comporte par ailleurs un ensemble d'une ou de plusieurs paires de racleurs 28 et 30 à chacune desquelles est associé un racleur additionnel 32, le nombre de paires prévues dépendant du nombre de produits différents à distribuer. Dans l'exemple de réalisation visible sur les figures 1 à 9, seul un type de produit est distribué. Le dispositif comporte dès lors une seule paire de premier et deuxième racleurs 28 et 30, respectivement aval et amont, associés à un troisième racleur 32, en amont du deuxième racleur 30.

Au repos, les racleurs 28, 30 et 32 sont disposés au niveau de l'extrémité amont 20 de la conduite 12.

Dans cette position, comme représenté sur la figure 2, une buse 34 d'alimentation en produit est positionnée entre les premier et deuxième racleurs 28 et 30, une deuxième buse 36 d'alimentation de la conduite 12 en fluide moteur, en l'espèce un solvant correspondant au produit fourni par la buse 34, est positionné entre le deuxième racleur 30 et le troisième racleur 32.

Enfin, une troisième buse 38 est positionnée entre l'extrémité amont de la conduite 12 et le troisième racleur 32, pour l'introduction d'un fluide de purge de la conduite 12.

Les racleurs 28, 30 et 32 sont montés à coulissement étanche à l'intérieur de la conduite 12, sous l'action du fluide moteur introduit entre le deuxième racleur 30 et le troisième racleur 32, et du fluide de purge introduit au moyen de la troisième buse 38.

Plus particulièrement, les racleurs 28, 30 et 32 cheminent, en fonctionnement, de l'extrémité amont 20, jusqu'à l'extrémité aval 22, en passant par les points de prélèvement de produits 14 et 16, et 18.

En se référant également à la figure 3, on voit que chaque point de prélèvement de produits est pourvu, en aval, d'une butée 40 amovible contre laquelle vient prendre appui le racleur aval de la paire de racleurs 28 et 30, à savoir le premier racleur 28, au cours d'une phase de distribution de produits.

Chaque butée 40 est constituée par une vanne et comporte un raccord 42 qui vient se brancher sur la conduite 12 et qui est pourvu d'un passage 44 en communication avec cette dernière, lequel passage 44 est conformé de manière à pouvoir laisser passer les racleurs 28, 30 et 32.

Un boisseau 46 pourvu d'un passage 48 correspondant au passage 44 du raccord 42 est monté angulairement déplaçable dans le raccord, sous la commande d'un moyen moteur 50 approprié, entre une première position angulaire, dans laquelle le boisseau 46 constitue une butée sur laquelle vient prendre appui le racleur aval 28, et une deuxième position angulaire, visible sur la figure 3, dans laquelle le passage 48 du boisseau est coaxial à la conduite et autorise dès lors le passage des racleurs 28, 30 et 32 à travers la butée.

En se référant maintenant à la figure 4, chaque point de prélèvement de produits 14 et 16, et 18 est pourvu d'une vanne 52 au moyen de laquelle les pistolets pulvérisateurs viennent se raccorder à la conduite 12.

Chaque vanne 52 comporte un raccord 54 en té branché sur la conduite 12, dont une première branche 56 est pourvu d'un passage 58 en communication avec la conduite 12, et dont l'autre branche 60 est dotée d'un canal 62 débouchant vers le pistolet distributeur qui lui est associé.

Un boisseau 64 est monté déplaçable dans le raccord 54 entre une position de repos, visible sur la figure 4, dans laquelle il repose sur un siège 66, constitué par le bord du canal 62, de manière à obturer ce dernier, et une position active d'ouverture du canal 62 (non représentée) dans laquelle la distribution de produits est autorisée.

Le déplacement du boisseau 64 s'effectue au moyen d'un mécanisme de commande 68 monté sur le raccord 54.

Le mécanisme de commande 68 comporte une chambre 70 dans laquelle est montée de manière axialement déplaçable un plateau 72 portant une tige de commande 74 sur laquelle est fixé le boisseau 64.

La chambre 70 est par ailleurs pourvue d'une canalisation 76 d'admission d'un fluide de commande approprié de manière à déplacer le plateau 72 d'une position basse, qui correspond à la position de repos du boisseau 64 vers une position haute, qui correspond à la position active du boisseau 64, un ressort 78 sollicitant le plateau 72 et le boisseau 64 en position de repos et d'obturation du canal 62.

Par ailleurs, le boisseau 64 est pourvu d'un passage traversant 80 s'étendant, en position de repos du boisseau 64, de façon coaxiale au passage 58 du raccord 54. Ce passage est conformé de manière à laisser passer les racleurs 28, 30 et 32, en position de repos du boisseau 64, et empêcher le passage de ces derniers lorsque le boisseau se situe en position active d'ouverture du canal 62.

On notera que les vannes constituant les butées 40 et les vannes équipant les points de prélèvement de produit sont pilotées, à l'ouverture et à la fermeture, par des moyens de commande constitués par une ou des systèmes de commande (non représentées) pilotant le moyen moteur 50 des butées et l'admission du fluide de commande dans la vanne des points de prélèvement, en fonction de la position des racleurs dans la conduite et de cycle programmés de distribution de produit.

On va maintenant décrire, en référence aux figures 1 à 9, le fonctionnement du dispositif de distribution de produits 10 selon l'invention, dans le cadre de l'exemple précité.

Tout d'abord, lors d'une première phase, on introduit les racleurs 28, 30 et 32 dans la conduite 12, dans l'extrémité amont 20 de cette dernière. Le dispositif se situe alors dans la position représentée sur la figure 1.

On introduit ensuite un volume prédéterminé de produits entre les racleurs 28 et 30 de la paire de racleurs (figure 5).

Lors de la phase suivante, du solvant est introduit sous pression, au moyen de la deuxième buse d'alimentation 36, de manière à déplacer les racleurs 28 et 30 et le volume de produits qu'ils enferment jusqu'au premier point de prélèvement (figure 6), c'est à dire jusqu'à ce que le racleur aval 28 prenne appui contre la butée 40 correspondante.

On procède alors à une phase de distribution de produits par les points de prélèvement 14 et 16. Pour ce faire, on actionne la vanne distributrice 52 de manière à ouvrir le canal 62 et autoriser un fonctionnement du pistolet pulvérisateur correspondant.

A l'issu de cette phase de distribution, au cours de laquelle une quantité prédéterminée de produits a été prélevée à partir du volume enfermé entre les racleurs 28 et 30, on ouvre la butée 40 de manière à autoriser le passage des racleurs 28 et 30 et provoquer un déplacement consécutif de ces derniers jusqu'au deuxième point de prélèvement de produits 18, au niveau duquel une deuxième phase de prélèvement de produits peut être réalisée.

Pour ce faire, comme mentionné précédemment, dès que le racleur aval 28 vient en appui contre la butée 40, la vanne distributrice 52 est activée de manière à placer le boisseau 64 en position active de distribution de produit (figure 7).

On notera que, au cours de ces différentes phases, du solvant sous pression est en permanence injecté par l'intermédiaire de la deuxième buse d'alimentation 36. De même une buse 26, équipant l'extrémité aval de la conduite 12, est ouverte de manière à chasser le fluide, poussé par le train de racleurs, emplissant la conduite.

A l'issu de cette deuxième phase de prélèvement, la butée 40 du deuxième point de prélèvement 18 est ouverte de manière à autoriser un passage des racleurs, ce qui provoque un cheminement consécutif de ces derniers jusqu'à l'extrémité aval 22 de la conduite 12 (figure 8).

En se référant maintenant à la figure 9, dès que les racleurs 28 et 30 ont atteint cette extrémité aval 22, et donc dès que la conduite 12 est emplie de solvant, du fluide de purge est introduit dans la conduite 12 au moyen de la troisième buse d'alimentation 38.

On notera que, au cours de cette phase, des buses 26 correspondantes de purge sont successivement ouvertes, de manière à évacuer le reste de produit enfermé entre les racleurs 28 et 30, d'une part, et évacuer le solvant en amont du racleur 30 amont, d'autre part.

Lorsque la conduite 12 est purgée, il convient simplement d'injecter, au moyen d'une buse 26 correspondante, du fluide dans la conduite, entre le premier racleur 28 et l'extrémité aval 22, de manière à repositionner l'ensemble des racleurs au niveau du poste d'admission 24.

Comme on le conçoit, l'invention qui vient d'être décrite s'applique à la distribution de tout type de produits fluides, liquides ou gazeux. Elle permet le transfert d'un ou de volumes de produit d'un point d'admission de produit, au niveau duquel un ou des volumes de produit prédéterminés sont introduits dans la conduite, jusqu'à différents points de prélèvement, sans nécessiter de prévoir des canalisations en un nombre correspondant au nombre de points de prélèvement ou de produits utilisés.

On notera par ailleurs que, dans l'exemple de réalisation qui vient d'être décrit, un unique volume de produit est introduit dans la conduite 12.

Comme mentionné précédemment, il serait également possible, en variante, de prévoir plusieurs trains de racleurs enfermant chacun un volume de produit prédéterminé, séparé par un volume de solvant.

Il est ainsi envisageable, par exemple, de prévoir des cycles de distribution de produits de différentes natures, par exemple des cycles de distribution de peinture de différentes couleurs.

On a représenté sur les figures 10 à 14, un exemple de réalisation spécifiquement adapté pour des applications dans lesquelles des produits de différentes natures sont successivement délivrés au niveau de points de prélèvement de produits.

Sur ces figures, seule une portion de conduite 82 a été représentée.

Comme dans l'exemple de réalisation décrit précédemment, la portion de conduite 82 comporte des extrémités amont et aval (non représentées), au niveau desquelles, respectivement, des produits sont successivement introduits entre des racleurs de paires successives, et le fluide moteur et le cas échéant les produits restants sont éliminés de la conduite. En particulier, au niveau de l'extrémité amont, la conduite est pourvue de buses permettant d'introduire un volume de produit spécifique entre les racleurs de chaque paire.

Comme dans l'exemple de réalisation décrit précédemment, la conduite 82 est dotée de points de prélèvement de produits 84 et 86, au niveau de chacun desquels vient se raccorder un pistolet pulvérisateur, respectivement 88 et 90, au moyen d'une vanne distributrice 92 et 94.

Par ailleurs, le dispositif est pourvu de canalisations secondaires d'alimentation de la conduite en fluide moteur et en fluide de purge et de vidange de cette dernière, désignées respectivement par les références numériques 96 et 98.

Ces canalisations sont respectivement raccordées à la conduite 82, en aval de chaque point de prélèvement de produits 84 et 86, par l'intermédiaire de première et deuxième vannes de commande 100, 102 et 104, 106. Une électrovanne, telle que 107, est prévue entre les vannes de chaque paire de première et deuxième vannes 100 et 102, d'une part, et 104 et 106, d'autre part.

Par ailleurs chaque point de prélèvement de produit est pourvu d'une butée, constituée par l'une des vannes de raccordement des canalisations secondaires, à savoir les vannes désignées par les références numériques 100 et 102.

Enfin, en aval, la conduite 82 est dotée de détecteurs 108 et 110, adaptés pour détecter le passage des racleurs.

Selon cet exemple de réalisation, le dispositif fonctionne de la façon suivante.

Tout d'abord, comme dans l'exemple de réalisation décrit précédemment, il convient d'introduire les racleurs dans la conduite, d'introduire du produit entre deux racleurs adjacents puis du solvant de manière à fournir une force motrice.

Lorsque le racleur aval atteint la butée 100 du premier point de prélèvement de produit, la vanne distributrice 92 correspondante est activée de manière à permettre le prélèvement d'une certaine quantité de produits.

Dans cette position, l'électrovanne 107 et la deuxième vanne de commande 102 sont ouvertes (figure 10).

Lors de la phase suivante, visible sur la figure 11, après l'arrêt de la pulvérisation, la vanne distributrice 92, les vannes de commande 100, 102, et l'électrovanne 107 sont ouvertes de manière à permettre le passage des racleurs.

Après détection du racleur amont par le détecteur 108, la vanne distributrice 92 est activée et la première vanne de commande 100 est fermée de manière à provoquer le rinçage de l'organe de distribution 88 correspondant. Lors de cette opération, l'électrovanne 107 est fermée et la deuxième vanne de commande 102 est ouverte de manière à générer une force motrice et propulser les racleurs au niveau du deuxième point de prélèvement 86 (figure 11).

Dès que le racleur aval atteint la butée 104 de ce deuxième point de prélèvement, la vanne 94 distributrice correspondante est actionnée de manière à permettre un prélèvement de produits, les vannes de commande 104, 106 et l'électrovanne 107 étant fermées.

On notera que, dans ce cas, l'électrovanne 107 du premier point de prélèvement de produit, située en amont est fermée, le fluide moteur étant fourni par l'intermédiaire de la vanne de commande 102 placée en aval de celle-ci.

De même, la butée 100, placée en amont, se situe dans sa première position de sorte qu'une autre paire de racleurs peut atteindre le point de prélèvement de produits 84 correspondant.

L'élimination du solvant contenu dans la ligne située entre le point de prélèvement de produit 84 et le pistolet pulvérisateur 88 s'effectue par injection d'un fluide approprié, provenant d'une canalisation secondaire d'alimentation 112 correspondante, dans la vanne distributrice 92, par l'intermédiaire d'un canal 114 prévu à cet effet dans la vanne distributrice (figure 15).

On notera que, au cours de ce déplacement, du solvant, déplacé par la paire de racleurs incidente peut s'échapper par l'intermédiaire de la canalisation secondaire 98 de purge de la conduite 82 (figure 12).

Dans cette position, les prélèvements de produits au niveau des points 84 et 86 de prélèvement sont indépendants, le prélèvement pouvant être interrompu au niveau de l'un des points sans nécessiter d'interrompre le prélèvement au niveau de l'autre point de prélèvement.

Lorsque le prélèvement de produit est achevé au niveau du deuxième point de prélèvement 86, la vanne distributrice 94, les vannes de commande 104 et 106 et l'électrovanne 107 sont ouvertes de manière à laisser passer les racleurs.

Après passage de ces derniers, l'électrovanne 107 est fermée et la deuxième vanne de commande 106 est actionnée de manière à introduire du solvant en aval du point de prélèvement de produits 86 et propulser ainsi les racleurs vers un troisième point de prélèvement de produits.

La première vanne de commande 104 est alors fermée et la vanne de commande 94 est actionnée de manière à injecter du solvant vers le pulvérisateur 90 et procéder à un rinçage de ce dernier (figures 13 et 14).

Après rinçage, la vanne de commande 94 est désactivée.

L'élimination du solvant contenu dans la ligne située entre le point de prélèvement de produit 86 et le pistolet pulvérisateur 90 s'effectue par injection d'un fluide approprié, provenant de la canalisation secondaire d'alimentation 112 correspondante, dans la vanne distributrice 94, par l'intermédiaire du canal 114 prévu à cet effet dans la vanne (figure 15).

Le cycle se poursuit alors de façon similaire pour chacun des points de prélèvement de produits.

On notera enfin que l'invention n'est pas limitée aux modes de réalisation décrits ci-dessus et représentés.

En effet, alors que les dispositifs de distribution décrits précédemment comportent une conduite dotée d'une extrémité amont et d'une extrémité aval, il est également possible, en variante, de réaliser la conduite sous la forme d'une boucle comportant des portions constituant des zones d'admission de produit et de purge.

## Revendications

1. Dispositif de distribution d'au moins un produit, comprenant au moins un organe de distribution (88, 90) proprement dit du ou de chaque produit et des moyens d'alimentation du ou de chaque organe en produit, les moyens d'alimentation comportant une unique conduite (12 ; 82) d'alimentation dotée d'au moins un point de prélèvement (14, 16, 18 ; 84, 86) de produit au niveau duquel le ou les organes respectifs de distribution de produit sont raccordés à la conduite (12 ; 82), ledit dispositif comportant un ensemble d'au moins une paire de racleurs (28, 30) montés à coulissement étanche dans la conduite (12 ; 82), à partir d'un poste (24) d'admission de produit dans la conduite, au niveau duquel un volume prédéterminé de produit est introduit entre deux racleurs adjacents, jusqu'audit au moins un organe de distribution (88, 90) de produit, le ou chaque point de prélèvement de produit étant pourvu d'une butée amovible (40 ; 100, 102) contre laquelle vient prendre appui le racleur aval (28), en considérant le sens d'écoulement de produit dans la conduite, lors d'une phase de distribution de produit, le poste d'admission de produit comportant en outre des moyens (36) pour l'introduction d'un fluide moteur sous pression dans la conduite pour le transfert des racleurs (28, 30) le long de la conduite et dudit volume de produit **caractérisé en ce qu'**à chaque paire de racleurs est associé un racleur additionnel (32), délimitant, avec le racleur amont (30) de ladite paire, un volume de réception du fluide moteur

2. Dispositif selon la revendication 1, **caractérisé en ce que** le poste d'admission de produit comporte en outre des moyens (38) pour l'introduction d'un fluide de purge de la conduite en amont du racleur additionnel (32).

3. Dispositif selon l'une des revendications 1 et 2, **caractérisé en ce qu'**il comporte plusieurs paires de racleurs (28, 30) associées chacune à un racleur additionnel (32) pour le transfert d'un train de produits différents séparés d'un volume de fluide moteur, la conduite étant pourvue de plusieurs points de prélèvement de produits (14, 16, 18 ; 84, 86), et **en ce que** le poste d'admission de produit comporte des moyens pour l'introduction de produits respectifs entre les racleurs de chaque paire.

4. Dispositif selon l'une quelconque des revendications 1 à 3, **caractérisé en ce qu'**il comporte des canalisations secondaires (96, 98, 112) d'alimentation de la conduite (12 ; 82) en fluide moteur et en fluide de purge et de vidange de cette dernière, s'étendant parallèlement à ladite conduite et en communication avec cette dernière en aval de chaque point de prélèvement de produit.

5. Dispositif selon la revendication 4, **caractérisé en ce que** les canalisations secondaires d'alimentation et de vidange et les organes de distribution de produit sont raccordés à la canalisation par l'intermédiaire de vannes (100, 102, 104, 106) et **en ce que** chaque point de prélèvement de produit est doté d'un organe (108) de détection de racleur, raccordé à des moyens de commande de l'ouverture et de la fermeture des vannes en fonction du déplacement des racleurs dans la conduite.

6. Dispositif selon la revendication 5, **caractérisé en ce que** chaque butée comporte un boisseau (46) doté d'un passage (48) adapté pour laisser passer les racleurs et monté déplaçable dans un raccord (44) en communication avec la conduite, sous la commande des moyens de commande, entre une première position dans laquelle le boisseau (46) constitue une butée sur laquelle vient prendre appui un racleur et une deuxième position dans laquelle le passage du boisseau est coaxial à la conduite.

7. Dispositif selon l'une des revendications 5 et 6, **caractérisé en ce que** chaque vanne de raccordement d'un organe de distribution à la conduite comporte un raccord (54) qui est raccordé à la conduite et qui est doté d'un canal (62) débouchant vers l'organe de distribution et un boisseau (64) qui est doté d'un passage adapté pour laisser passer les racleurs et qui est monté à coulissement dans une chambre du raccord, sous la commande des moyens de commande, entre une position de repos, dans laquelle il repose sur un siège (66) de manière à obturer le canal (62) et autoriser la circulation des racleurs à travers le passage, et une position active d'ouverture dudit canal, dans laquelle il empêche le passage des racleurs.

8. Dispositif selon l'une quelconque des revendications 1 à 7, **caractérisé en ce que** la conduite est pourvue de moyens (26) pour l'introduction d'un fluide sous pression dans la conduite, en aval des points de prélèvement de produit, de manière à repositionner les racleurs au niveau du poste d'admission de produit.

9. Dispositif selon l'une quelconque des revendications 1 à 8, **caractérisé en ce que** la conduite a une forme générale de boucle.

10. Dispositif selon l'une quelconque des revendications 1 à 9, **caractérisé en ce que** le fluide moteur est un solvant pour ledit au moins un produit.

11. Procédé de distribution d'au moins un produit, au moyen d'un dispositif de distribution selon l'une quelconque des revendications 1 à 10, **caractérisé en ce qu'**il comporte les étapes consistant à :
- insérer au moins une paire de racleurs (28, 30) dans la conduite (12 ; 82) *et un racleur additionnel (32);*
- introduire un volume de produit entre les racleurs (28, 30) de chaque paire de racleurs ;
- injecter sélectivement un fluide moteur sous pression en amont du racleur amont (30) d'au moins l'une des paires de racleurs de manière à transférer les racleurs correspondants et le volume de produit introduit entre ces derniers vers un point (14, 16, 18 ; 84, 86) de prélèvement de produit ;
- activer l'organe de distribution correspondant de manière à distribuer une première quantité de produit ; et
- injecter séquentiellement des volumes de fluide moteur entre le racleur amont (30) et le racleur additionnel (32) de manière à transférer successivement les paires de racleurs vers des points de prélèvement de produit et activer les organes de distribution correspondants de manière à distribuer des quantités successives de produit.

12. Procédé selon la revendication 11, **caractérisé en ce que** la ou les étapes d'injection du fluide moteur consistent à injecter un solvant sous pression dans la conduite (12 ; 82) en amont du racleur amont de ladite au moins une paire de racleurs.

13. Procédé selon la revendication 12, **caractérisé en ce qu'**il comporte en outre une étape consistant à détecter, après chaque phase de distribution de produit, le passage du racleur amont au-delà du point de prélèvement de produit et, en réponse à cette détection, injecter dans le point de prélèvement et dans l'organe de distribution correspondant une quantité de solvant.

14. Procédé selon l'une quelconque des revendications 11 à 13, **caractérisé en ce que**, postérieurement aux étapes de distribution de produit, l'on procède à une purge de la conduite (12 ; 82) par injection d'un fluide sous pression et à une purge d'une ligne d'alimentation s'étendant entre un point de prélèvement de produit et un organe de distribution correspondant.

15. Procédé selon l'une quelconque des revendications 11 à 14, **caractérisé en ce que**, postérieurement aux étapes de distribution de produit, l'on procède à une purge d'une ligne d'alimentation s'étendant entre un point de prélèvement de produit et un organe de distribution correspondant par injection d'un fluide sous pression.

16. Procédé selon l'une des revendications 14 et 15, **caractérisé en ce que** postérieurement à l'étape d'injection du fluide, l'on procède à une injection additionnelle de fluide dans la conduite en aval des racleurs de manière à les replacer au niveau du poste d'admission de produit.

## Claims

1. Device for distribution of at least one product, comprising at least one actual distribution unit (88, 90) for the product or for each product and feed means for the one or for each product unit, the feed means containing a single feed line (12; 82) provided with at least one product sampling point (14, 16, 18; 84, 86) at which the respective product distribution unit(s) is or are connected to the line (12; 82), said device containing a set of at least one pair of scrapers (28, 30) mounted sliding and sealed in the line (12; 82), from a product intake station (24) in the pipe, at which a predetermined volume of product is introduced between two adjacent scrapers up to said at least one product distribution unit (88, 90), the one or each product sampling point being provided with a removable stop (40; 100, 102) against which the downstream scraper (28) becomes supported, according to the direction of product flow in the line, during a product distribution phase, the product intake station also containing means (36) for introduction of a pressurised working medium into the line for transfer of the scrapers (28, 30) along the line and the said product volume, **characterised in that** combined with each pair of scrapers is an additional scraper (32) delimiting a working medium receipt volume with the upstream scraper (30) of said pair.

2. Device according to claim 1, **characterised in that** the product intake station further contains means (38) for introduction of a line purging medium upstream of the additional scraper (32).

3. Device according to either of claims 1 and 2, **characterised in that** it contains several pairs of scrapers (28, 30), each combined with an additional scraper (32), for transfer of a series of different products separated by a working medium volume, the line being provided with several product sampling points (14, 16, 18; 84, 86), and **in that** the product intake station contains means for introduction of products between the scrapers of each pair respectively.

4. Device according to any of claims 1 to 3, **characterised in that** it contains secondary pipelines (96, 98, 112) for supply of working medium and purging medium to the line (12; 82) and for drainage of the latter, which extend parallel to said line and are connected to it downstream of each product sampling point.

5. Device according to claim 4, **characterised in that** the secondary feed and drainage pipelines and the product distribution units are connected to the pipeline by means of valves (100, 102, 104, 106) and **in that** each product sampling point is provided with a scraper detection unit (108) connected to apparatus for control of the opening and closing of the valves according to the movement of the scrapers in the line.

6. Device according to claim 5, **characterised in that** each stop contains a slide gate (46) with an opening (48) adapted to allow the scrapers to pass through and movably mounted in a coupling (44) connected to the line, under the control of the control apparatus, between a first position in which the slide gate (46) forms a stop on which a scraper becomes supported and a second position in which the opening in the slide gate is coaxial to the line.

7. Device according to either of claims 5 and 6, **characterised in that** each valve for connection of a distribution unit to the line contains a coupling (54) which is connected to the line and is provided with a channel (62) discharging towards the distribution unit and a slide gate (64) which has an opening adapted to allow the scrapers to pass through and is mounted sliding in a chamber in the coupling, under the control of the control apparatus, between a rest position in which it rests on a seat (66) so as to seal the channel (62) and allow movement of the scrapers through the opening, and an active opening position of said channel in which it prevents the scrapers passing through.

8. Device according to any of claims 1 to 7, **characterised in that** the line is provided with means (26) for introduction of a pressurised medium into the line downstream of the product sampling points, so as to reposition the scrapers at the product intake station.

9. Device according to any of claims 1 to 8, **characterised in that** the line is in the general form of a loop.

10. Device according to any of claims 1 to 9, **characterised in that** the working medium is a solvent for said at least one product.

11. Process for distribution of at least one product by means of a distribution device according to any of claims 1 to 10, **characterised in that** it includes stages consisting of:
- inserting at least one pair of scrapers (28, 30) into the line (12; 82) and an additional scraper (32);
- introducing a product volume between the scrapers (28, 30) of each pair of scrapers;
- selectively injecting a pressurised working medium upstream of the upstream scraper (30) of at least one of the pairs of scrapers so as to transfer the corresponding scrapers and the product volume introduced between them to a product sampling point (14,16,18; 84, 86);
- activating the corresponding distribution unit so as to distribute a first quantity of product; and
- injecting working medium volumes in sequence between the upstream scraper (30) and the additional scraper (32) so as to transfer the pairs of scrapers in succession to the product sampling points and activate the corresponding distribution units so as to distribute quantities of product in succession.

12. Process according to claim 11, **characterised in that** the working medium injection stage(s) consist(s) of injecting a pressurised solvent into the line (12; 82) upstream of the upstream scraper of said at least one pair of scrapers.

13. Process according to claim 12, **characterised in that** it also includes a stage consisting, after each product distribution phase, of detecting the transit of the upstream scraper beyond the product sampling point and, in response to said detection, injecting a quantity of solvent into the sampling point and the corresponding distribution unit.

14. Process according to any of claims 11 to 13, **characterised in that** following the product distribution stages the system performs a purge of the line (12; 82) by injecting a pressurised medium and a purge of a feed line extending between a product sampling point and a corresponding distribution unit.

15. Process according to any of claims 11 to 14, **characterised in that** following the product distribution stages the system performs a purge of a feed line extending between a product sampling point and a corresponding distribution unit by injecting a pressurised medium.

16. Process according to any of claims 14 and 15, **characterised in that** following the medium injection stage the system performs an additional medium injection into the line downstream of the scrapers so as to replace them at the product intake station.

## Patentansprüche

1. Vorrichtung zum Ausgeben zumindest eines Produkts, mit zumindest einem eigentlichen Ausgabeglied (88, 90) zum Ausgeben des bzw. eines jeden Produkts und Mitteln zum Versorgen des bzw. eines jeden Glieds mit Produkten, wobei die Versorgungsmittel eine einzige Versorgungsleitung (12; 82) aufweisen, die mit zumindest einer Produktentnahmestelle (14, 16, 18; 84, 86) ausgestattet ist, bei welcher das bzw. die jeweiligen Produktausgabeglieder an die Leitung (12; 82) angeschlossen sind, wobei die Vorrichtung eine Einheit aus zumindest einem Paar von Abstreifern (28, 30) aufweist, die in der Leitung (12; 82) in dichter Weise gleitbeweglich gelagert sind, und zwar ausgehend von einer Einlassstation (24) zum Einlassen des Produkts in die Leitung, bei welcher ein vorbestimmtes Produktvolumen zwischen zwei aneinandergrenzende Abstreifer eingebracht wird, bis zu dem zumindest einen Produktausgabeglied (88, 90), wobei die bzw. jede Produktentnahmestelle mit einem abnehmbaren Anschlag (40; 100, 102) versehen ist, an den der in Produktströmungsrichtung in der Leitung hintere Abstreifer während einer Produktausgabephase in Anlage gelangt, wobei die Produkteinlassstation ferner Mittel (36) zum Einführen eines Druckarbeitsmediums in die Leitung für die Überführung der Abstreifer (28, 30) entlang der Leitung und des Produktvolumens aufweist, **dadurch gekennzeichnet, dass** jedem Paar von Abstreifern ein zusätzlicher Abstreifer (32) zugeordnet ist, der mit dem vorderen Abstreifer (30) des Abstreiferpaares ein Volumen zum Aufnehmen von Arbeitsmedium begrenzt.

2. Vorrichtung nach Anspruch 1, **dadurch gekennzeichnet, dass** die Produkteinlassstation ferner Mittel (38) zum Einführen eines Mediums zum Ablassen der Leitung vor dem zusätzlichen Abstreifer (32) enthält.

3. Vorrichtung nach einem der Ansprüche 1 und 2, **dadurch gekennzeichnet, dass** sie mehrere Paare von Abstreifern (28, 30) enthält, denen jeweils ein zusätzlicher Abstreifer (32) zum Überführen einer Reihe verschiedener Produkte zugeordnet ist, die von einem Arbeitsmediumvolumen getrennt sind, wobei die Leitung mit mehreren Produktentnahmestellen (14, 16, 18; 84, 86) versehen ist, und dass die Produkteinlassstation Mittel zum Einführen der jeweiligen Produkte zwischen die Abstreifer eines jeden Paares enthält.

4. Vorrichtung nach einem der Ansprüche 1 bis 3, **dadurch gekennzeichnet, dass** sie Nebenkanäle (96, 98, 1112) zum Versorgen der Leitung (12; 82) mit Arbeitsmedium und mit Medium zum Ablassen und Entleeren derselben enthält, die sich parallel zur Leitung erstrecken und mit dieser nach jeder Produktentnahmestelle in Verbindung stehen.

5. Vorrichtung nach Anspruch 4, **dadurch gekennzeichnet, dass** die Versorgungs- und Entleerungsnebenkanäle und die Produktausgabeglieder über Ventile (100, 102, 104, 106) an die Leitung angeschlossen sind und dass jede Produktentnahmestelle mit einem Abstreifererfassungsglied (108) ausgestattet ist, das mit Mitteln zum Steuern des Öffnens und des Schließens der Ventile in Abhängigkeit von der Verstellung der Abstreifer in der Leitung verbunden ist.

6. Vorrichtung nach Anspruch 5, **dadurch gekennzeichnet, dass** jeder Anschlag einen Einsatz (46) aufweist, der mit einem Durchgang (48) ausgestattet ist, welcher darauf abgestimmt ist, die Abstreifer durchtreten zu lassen und der in einem mit der Leitung verbundenen Anschluss (44) unter der Wirkung der Steuermittel zwischen einer ersten Stellung, in welcher der Einsatz (46) einen Anschlag bildet, an welchen ein Abstreifer in Anlage gelangt, und einer zweiten Stellung verstellbar gelagert ist, in welcher der Durchgang des Einsatzes koaxial zur Leitung verläuft.

7. Vorrichtung nach einem der Ansprüche 5 und 6, **dadurch gekennzeichnet, dass** jedes Ventil zum Anschließen eines Ausgabeglieds an die Leitung einen Anschluss (54) enthält, der an die Leitung angeschlossen ist und mit einem Kanal (62) ausgestattet ist, der zu dem Ausgabeglied hin mündet, sowie einen Einsatz (64), der mit einem Durchgang ausgestattet ist, der darauf abgestimmt ist, die Abstreifer durchtreten zu lassen und der in einer Kammer des Anschlusses unter der Wirkung der Steuermittel zwischen einer Ruhestellung, in welcher er an einem Sitz (66) so aufliegt, dass er den Kanal (62) versperrt und das Durchtreten der Abstreifer durch den Durchgang gestattet, und einer aktiven Stellung zum Öffnen des Kanals gleitbeweglich gelagert ist, in welcher er den Durchtritt der Abstreifer verhindert.

8. Vorrichtung nach einem der Ansprüche 1 bis 7, **dadurch gekennzeichnet, dass** die Leitung mit Mitteln (26) zum Einführen eines Druckmediums in die Leitung nach den Produktentnahmestellen versehen ist, so dass die Abstreifer wieder in den Bereich der Produkteinlassstation positioniert werden.

9. Vorrichtung nach einem der Ansprüche 1 bis 8, **dadurch gekennzeichnet, dass** die Leitung die Form einer Schleife hat.

10. Vorrichtung nach einem der Ansprüche 1 bis 9, **dadurch gekennzeichnet, dass** das Arbeitsmedium ein Lösungsmittel für das zumindest eine Produkt ist.

11. Verfahren zum Ausgeben zumindest eines Produkts mittels einer Ausgabevorrichtung nach einem der Ansprüche 1 bis 10, **dadurch gekennzeichnet, dass** es folgende Schritte umfasst:
- Einbringen zumindest eines Paares von Abstreifern (28, 30) in die Leitung (12; 82) sowie eines zusätzlichen Abstreifers (32),
- Einführen eines Produktvolumens zwischen die Abstreifer (28, 30) eines jeden Abstreiferpaares,
- selektives Einspritzen eines Druckarbeitsmediums vor dem vorderen Abstreifer (30) zumindest eines der Paare von Abstreifern derart, dass die entsprechenden Abstreifer und das zwischen diesen eingeführte Produktvolumen zu einer Produktentnahmestelle (14, 16,18; 84, 86) überführt werden,
- Aktivieren des entsprechenden Ausgabeglieds, so dass eine erste Produktmenge ausgegeben wird, und
- sequenzielles Einspritzen von Arbeitsmediumvolumina zwischen den vorderen Abstreifer (30) und den zusätzlichen Abstreifer (32), so dass die Abstreiferpaare nacheinander zu Produktentnahmestellen überführt werden und die entsprechenden Ausgabeglieder so aktiviert werden, dass sie aufeinanderfolgende Produktmengen ausgeben.

12. Verfahren nach Anspruch 11, **dadurch gekennzeichnet, dass** der bzw. die Schritte zum Einspritzen des Arbeitsmediums darin bestehen, ein Lösungsmittel unter Druck in die Leitung (12; 82) vor dem vorderen Abstreifer des zumindest einen Paares von Abstreifern einzuspritzen.

13. Verfahren nach Anspruch 12, **dadurch gekennzeichnet, dass** es ferner einen Schritt umfasst, der darin besteht, nach jeder Produktausgabephase den Durchtritt des vorderen Abstreifers über die Produktentnahmestelle hinaus zu erfassen und in Reaktion auf diese Erfassung eine Lösungsmittelmenge in die Entnahmestelle und in das entsprechende Ausgabeglied einzuspritzen.

14. Verfahren nach einem der Ansprüche 11 bis 13, **dadurch gekennzeichnet, dass** nach den Schritten zum Ausgeben des Produkts ein Ablassen der Leitung (12; 82) durch Einspritzen eines Druckmediums und ein Ablassen einer Versorgungsleitung erfolgen, die zwischen einer Produktentnahmestelle und einem entsprechenden Ausgabeglied verläuft.

15. Verfahren nach einem der Ansprüche 11 bis 14, **dadurch gekennzeichnet, dass** nach den Schritten zum Ausgeben des Produkts ein Ablassen einer Versorgungsleitung, die zwischen einer Produktentnahmestelle und einem entsprechenden Ausgabeglied verläuft, durch Einspritzen eines Druckmediums erfolgt.

16. Verfahren nach einem der Ansprüche 14 und 15, **dadurch gekennzeichnet, dass** nach dem Schritt zum Einspritzen des Mediums ein zusätzliches Einspritzen von Medium in die Leitung nach den Abstreifern erfolgt, so dass diese wieder in den Bereich der Produkteinlassstation gebracht werden.
